# DEMANDE DE BREVET EUROPEEN

(11) **EP 3 593 676 A1**
(43) Date de publication de la demande: **15.01.2020**
(21) Numéro de dépôt: 19184994.2
(22) Date de dépôt: 08.07.2019
(51) Int. Cl.: A47C 23/00, A47C 7/14, A47C 7/02

(54) **PLAN DE COUCHAGE OU D'ASSISE, PAR EXEMPLE POUR LA RÉCEPTION D'UN MATELAS OU D'UN COUSSIN**

(30) Priorité: 11.07.2018 FR 1856387
(71) Demandeur: DELAHOUSSE ET FILS, 49320 Vauchrétien (FR)
(72) Inventeur: DELAHOUSSE, Marc, 49000 Angers (FR); GREGOIRE, Olivier, 49320 Brissac Loire Aubance (FR)
(74) Mandataire: Jacobacci Coralis Harle

(57) **Abrégé**

L'invention concerne un plan de couchage ou d'assise (1), par exemple pour la réception d'un matelas ou d'un coussin, lequel plan de couchage ou d'assise (1) comprend une juxtaposition de plateaux support (2) rigides ou semi-rigides.
Selon l'invention, chacun desdits plateaux support (2) est relié à au moins l'un des plateaux support (2) qui lui est adjacent par au moins une structure de liaison (3) souple ou semi-rigide,
lesquels plateaux support (2) comprennent au moins trois moyens d'ancrage 21), et lesquelles structures de liaison (3) comprennent deux extrémités chacune munie d'un moyen de fixation (32) adapté auxdits moyens d'ancrage (21) desdits plateaux support (2).

## Description

### DOMAINE TECHNIQUE AUQUEL SE RAPPORTE L'INVENTION

La présente invention concerne de manière générale le domaine de la literie. Elle concerne plus particulièrement un plan de couchage ou d'assise, par exemple pour la réception d'un matelas ou d'un coussin, comprenant une juxtaposition de plateaux support rigides ou semi-rigides.

### ARRIERE-PLAN TECHNOLOGIQUE

On connaît, par exemple du document US-5 787 533, un plan de couchage ou d'assise comprenant une pluralité de plateaux support rigides ou semi-rigides sur lesquels on vient rapporter un matelas ou un coussin pour former une structure de literie ou un siège.

Les plateaux support s'étendent dans un même plan horizontal ou sensiblement dans un même plan horizontal, et ils sont chacun portés par une structure de suspension qui leur confère de la souplesse verticale pour améliorer le confort de l'utilisateur.

Cependant les structures actuelles de tels plans de couchage sont relativement complexes ; de plus la distance entre les plateaux n'est pas facilement modifiable ou adaptable, ce qui limite leur caractère modulable.

### OBJET DE L'INVENTION

Afin de remédier aux inconvénients précités de l'état de la technique, la présente invention propose un plan de couchage ou d'assise, par exemple pour la réception d'un matelas ou d'un coussin, lequel plan de couchage ou d'assise est du type comprenant une juxtaposition de plateaux support rigides ou semi-rigides, et dans ce plan de couchage ou d'assise chacun desdits plateaux support est relié à au moins l'un des plateaux support qui lui est adjacent par au moins une structure de liaison souple ou semi-rigide ;
de plus ces plateaux support comprennent au moins trois moyens d'ancrage, et les structures de liaison comprennent deux extrémités chacune munie d'un moyen de fixation adapté aux moyens d'ancrage des plateaux support.

D'autres caractéristiques non limitatives et avantageuses du plan de couchage conforme à l'invention, prises individuellement ou selon toutes les combinaisons techniquement possibles, sont les suivantes :
- les moyens d'ancrage des plateaux support sont tous identiques et les moyens de fixation des structures de liaison sont tous identiques ;
- les plateaux support comprennent chacun au moins quatre moyens d'ancrage, et de préférence encore, plus de quatre moyens d'ancrage ;
- les plateaux support comprennent chacun un nombre de moyens d'ancrage qui est supérieur au nombre de moyens de fixation desdites structures de liaison susceptibles de lui être associés.
- les moyens d'ancrage sont répartis sur la surface des plateaux support selon une grille à pas constant ou sensiblement constant ;
- les moyens d'ancrage des plateaux support consistent en des orifices d'emboitement et les moyens de fixation des structures de liaison consistent en des moyens d'emboitement élastiques aptes à coopérer chacun avec l'un desdits orifices d'emboitement desdits plateaux support.

Alors, de préférence, les orifices d'emboitement traversent toute l'épaisseur des plateaux support ;
- certaines au moins des structures de liaison comprennent une bande de matière allongée dont les deux extrémités sont munies desdits moyens de fixation.

Dans ce cas, la bande de matière allongée est avantageusement cintrée, en forme générale d'arc de cercle, de Vé ou de U ;
- certaines au moins des structures de liaison comprennent (i) lesdits moyens de fixation, (ii) une embase d'appui, et (iii) une structure de suspension reliant lesdits moyens de fixation et ladite embase d'appui.

Dans ce cas ladite embase d'appui est de préférence en forme de bande allongée dont chacune des deux extrémités se prolonge par un organe de suspension en forme de Vé, lesquels organes de suspension en forme de Vé constituent ensemble ladite structure de suspension, l'extrémité desdits organes de suspension opposée à celle reliée à ladite embase d'appui comprenant l'un desdits moyens de fixation ;
- le plan de couchage ou d'assise comprend au moins deux types de plateaux support, différents par leur forme et/ou leurs dimensions ;
- le plan de couchage ou d'assise comprend (i) des structures de liaison sous la forme d'une bande de matière allongée dont les deux extrémités sont munies desdits moyens de fixation, et (ii) des structures de liaison comprenant une embase d'appui et une structure de suspension, telles que définies ci-dessus.

### DESCRIPTION DETAILLEE D'UN EXEMPLE DE REALISATION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue en perspective d'un plan de couchage selon l'invention constitué de plateaux support assemblés entre eux par des structures de liaison ;
- la figure 2 est une vue en perspective de l'un des plateaux support du plan de couchage de la figure 1, vu par-dessus ;
- la figure 3 est une vue en perspective du plateau support de la figure 2, vu par-dessous ;
- la figure 4 est une vue en coupe du plateau support selon le plan de coupe 4-4 de la figure 2 ;
- la figure 5 est une vue en perspective de l'une des structures de liaison du plan de couchage de la figure 1 ;
- la figure 6 montre la structure de liaison de la figure 5, vue de côté ;
- la figure 7 est une vue en coupe selon le plan de coupe 7-7 de la figure 1 ;
- la figure 8 est une vue en perspective d'une variante de réalisation d'une structure de liaison pour un plan de couchage selon l'invention ;
- la figure 9 montre la structure de liaison de la figure 8, vue de côté ;
- la figure 10 est une vue en perspective partiellement éclatée d'un plan de couchage conforme à l'invention, vu par-dessus, constitué de plateaux support assemblés entre eux par des structures de liaison selon les figures 5 et 6, et aussi par des structures de liaison selon les figures 8 et 9 ;
- la figure 11 est une vue en perspective d'un plan de couchage complet conforme à celui illustré partiellement sur la figure 10, vu par-dessus ;
- la figure 12 est une vue en perspective du plan de couchage illustré sur la figure 11, vu par-dessous ;
- la figure 13 est une vue en coupe partielle selon le plan de coupe 13-13 de la figure 11 ;
- la figure 14 est une vue en coupe du plan de couchage selon le plan de coupe 14-14 de la figure 11 ;
- la figure 15 est une vue en perspective d'une variante de plateau support pour un plan de couchage selon l'invention ;
- la figure 16 est une vue en perspective d'un plan de couchage conforme à l'invention, vu par-dessus, constitué de plateaux support selon la figure 2 et de plateaux support selon la figure 15, assemblés entre eux par des structures de liaison selon les figures 5 et 6, et aussi par des structures de liaison selon les figures 8 et 9.

On a représenté sur la figure 1 un plan de couchage ou d'assise 1 comprenant une juxtaposition de plateaux support 2, dont l'un est représenté isolément sur les figures 2 à 4, reliés entre eux par des structure de liaison 3, dont l'une est représentée isolément sur les figures 5 et 6.

Dans ce plan de couchage ou d'assise 1, chacun des plateaux support 2 est relié à au moins l'un des plateaux support 2 qui lui est adjacent par au moins une structure de liaison 3 de type souple ou semi-rigide.

Ces plateaux support comprennent au moins trois moyens d'ancrage 21, de préférence au moins quatre moyens d'ancrage 21, et encore de préférence plus de quatre moyens d'ancrage 21 (par exemple en nombre compris entre 9 et 36) répartis sur la surface des plateaux support 2 selon une grille à pas constant ou sensiblement constant ; et les structures de liaison 3 comprennent deux extrémités 31 chacune munie d'un moyen de fixation 32 adapté aux moyens d'ancrage 21 des plateaux support 2.

De préférence les moyens d'ancrage 21 sont ménagés sur le plateau support 2 de sorte à proposer au moins deux possibilités de fixation pour chaque structure de liaison 3, cela sur le côté (réglage du positionnement latéral entre les plateaux support) et/ou en profondeur (réglage de la distance entre les plateaux support), pour permettre différents agencements des plateaux les uns par rapport aux autres.

Les plateaux support 2 sont réalisés en matière plastique, par exemple en polypropylène (PP). Ils consistent en une structure plane rigide ou semi-rigide, délimitée par une face de dessus 22 et par une face de dessous 23, et dont l'épaisseur peut être comprise entre 0,5 et 1 cm.

La forme générale des plateaux 2 peut être quelconque : ovoïde, circulaire, triangulaire, carrée, rectangulaire et plus généralement polygonale.

En l'occurrence, dans le mode de réalisation illustré sur les figures 1 à 3, les plateaux support 2 ont une forme générale carrée ayant une dizaine de cm de côté.

Les moyens d'ancrage 21 consistent ici en des orifices d'emboitement qui traversent toute l'épaisseur des plateaux support 2 pour déboucher dans les faces de dessus 22 et de dessous 23.

Ces orifices d'emboitement 21 ont ici une section carrée ; mais en variante cette section pourrait avoir une autre forme.

La section carrée présente l'intérêt de permettre une fixation des structures de liaison dans les quatre directions.

Comme on peut le voir sur la figure 4 notamment, les orifices d'emboitement 21 comportent une structure d'épaulement interne 21a, ménagée entre les faces de dessus 22 et de dessous 23, orientée en direction de la face de dessus 22 du plateau support 2.

Ici cette structure d'épaulement interne 21a s'étend sur tout le pourtour des orifices d'emboitement 21 ; et elle est ménagée à proximité de la face de dessous 23 du plateau support 2. On obtient ainsi une première partie d'orifice 21, de section qui peut être qualifiée d'« étroite », qui s'étend depuis la face de dessous 23 du plateau 2 jusqu'à la structure d'épaulement 21a, et une seconde partie d'orifice 21, de section qui peut être qualifiée de « large », qui s'étend depuis la structure d'épaulement 21a jusqu'à la face de dessus 22 du plateau 2.Dans le mode de réalisation illustré sur les figures 1 à 3, les orifices d'emboitement 21 sont au nombre de 25, répartis sur toute la surface du plateau support 2 selon une grille de 5 X 5, à pas constant ou sensiblement constant (ce pas peut être par exemple de l'ordre de 20 à 24 mm).

Bien entendu le nombre d'orifices d'emboitement, leur répartition et le pas entre les orifices, peuvent varier.

Les orifices d'emboitement 21 sont avantageusement répartis selon une grille d'au moins deux par au moins trois orifices, de préférence d'au moins trois par au moins quatre orifices. Encore de préférence, sur la grille de répartition, les orifices 21 sont distants d'un pas constant ou sensiblement constant.

Les structures de liaison 3 visibles sur les figures 1, 5 et 6 comprennent une bande de matière allongée 33 dont les deux extrémités 31 sont munies desdits moyens de fixation 32 qui se présentent sous la forme de moyens d'emboitement élastiques aptes à coopérer chacun avec l'un des orifices d'emboitement 21 des plateaux support 2.

Ces moyens d'emboitement élastiques 32 consistent ici en un pion 321 qui s'étend en saillie à partir d'une face de la bande de matière 33 et dont l'extrémité se prolonge par deux languettes élastiques 322, divergentes et orientées vers la base du pion 321 (et donc vers la bande de matière 33).

Ils sont agencés pour pouvoir être insérés dans un orifice d'emboitement 21, par la face de dessous 23 du plateau support 2, de sorte que les languettes élastiques 322 se resserrent au passage de la première partie « étroite » d'orifice 21, et que ces languettes 322 se déploient lorsque leur extrémité libre passe le niveau de la structure d'épaulement 21a, pour obtenir leur verrouillage et la fixation recherchée.

La figure 7 montre de manière détaillée un tel assemblage, avec les moyens de fixation 32 des structures de liaison 3 emboités élastiquement, ou « encliquetés », dans un orifice d'emboitement 21 d'un plateau support 2.

Les plateaux support 2 et les structures de liaison 3 sont conçus de sorte qu'après l'assemblage les moyens de fixation 32 soient complètement intégrés dans les orifices d'emboitement 21 (et ne s'étendent pas en saillie de la face de dessus 22 des plateaux support 2).

Pour obtenir l'emboitement élastique recherché, l'extrémité libre des languettes élastiques 322 s'étend à une distance de la bande de matière 33 qui est légèrement supérieure à la distance qui sépare la face de dessous 23 des plateaux support 2 et la structure d'épaulement 21a.

La bande de matière 33 et les moyens d'emboitement élastiques 32 sont avantageusement réalisés monoblocs par moulage d'une matière plastique, par exemple du polyacétal (POM) ou du polyamide (PA).

La bande de matière 33 est plane et peu épaisse pour lui conférer une structure souple ou semi-rigide. Ses dimensions peuvent être de l'ordre de 1 à 2 cm de largeur, 10 cm de longueur et 2 mm d'épaisseur.

Comme on peut le voir sur les figures 5 et 6, la bande de matière 33 est cintrée, en forme générale d'arc de cercle, de Vé ou de U, avec une concavité orientée du côté des moyens d'emboitement élastiques 32, de sorte à permettre une variation de la distance entre les plateaux lorsqu'ils sont sollicités.

Pour simplifier la structure, les moyens d'ancrage 21 des plateaux support 2 sont tous identiques et les moyens de fixation 32 des structures de liaison 3 sont également tous identiques ; mais dans des variantes de réalisation cela peut ne pas être le cas.

On obtient un plan de couchage ou d'assise 1 de structure très simple, facile et rapide à fabriquer ou à modifier.

La pluralité d'orifices d'emboitement 21 répartis selon une grille sur la surface des plateaux support 2 offre de nombreuses possibilités d'ancrage des moyens de fixation 32, tant latéralement qu'en profondeur.

Un tel plan de couchage présente ainsi une grande modularité et la possibilité de faire varier facilement la distance entre les plateaux support 2. Cette grande modularité permet de créer des plans de couchage ou d'assise carrés ou rectangulaires, mais aussi de formes complexes, par exemple pour des applications dans un bateau ou un camping-car.

Un tel plan de couchage peut être installé sur une embase comportant des moyens de suspension pour apporter un confort de couchage ou d'assise à l'utilisateur.

Les structures de liaison 3, ou tout au moins certaines d'entre elles, peuvent intégrer de tels moyens de suspension, permettant ainsi de créer un plan de couchage suspendu pour soutenir un matelas ou un coussin.

Une forme de réalisation possible de telles structures de liaison 3a avec moyens de suspension est représentée sur les figures 8 et 9, permettant par exemple la réalisation d'un plan de couchage illustré sur les figures 10 à 14.

Comme on peut le voir sur les figures 8 et 9, les structures de liaison 3a comprennent une embase d'appui 3a1 et des moyens de fixation 3a2, entre lesquels est interposée une structure de suspension 3a3.

Ces moyens de fixation 3a2, en forme de moyens d'emboitement élastiques, sont identiques aux moyens de fixation 32 des structures de liaison 3 décrites ci-dessus.

Les structures de liaison 3a sont réalisées d'un seul tenant en matériau plastique moulable, par exemple du polyacétal (POM) ou du polyamide (PA).

L'embase d'appui 3a1 est en forme de bande allongée de structure rigide, par exemple une bande de matière de faible épaisseur renforcée par une nervure de rigidification 3a11.

Chacune des deux extrémités de l'embase d'appui 3a1 se prolonge par un organe de suspension en forme de Vé 3a31. Ces deux organes de suspension en forme de Vé 3a31 constituent ensemble la structure de suspension 3a3. Ils s'étendent dans un même plan, avec leur pointe orientée l'une vers l'autre ; et leur extrémité libre comporte un plateau 3a32 à partir de chacun desquels s'étend un moyen de fixation 3a2.

Les deux plateaux 3a32 de chaque structure de liaison 3a sont orientés l'un vers l'autre à partir de l'extrémité des organes de suspension en forme de Vé 3a31, et ils s'étendent dans un même plan.

Les moyens d'emboitement élastiques 3a2 comprennent un pion 3a21 qui s'étend en saillie à partir de la face de dessus du plateau 3a32, et dont l'extrémité se prolonge par deux languettes élastiques 3a22, divergentes et orientées vers la base du pion 3a21 (et donc vers le plateau 3a32).

Ces moyens d'emboitement élastiques 3a2 sont agencés pour pouvoir être insérés dans un orifice d'emboitement 21 d'un plateau support 2, par la face de dessous 23 de ce dernier, de sorte que les languettes élastiques 3a22 se resserrent au passage de la première partie « étroite » d'orifice 21, et que ces languettes 3a22 se déploient lorsque leur extrémité libre passe le niveau de la structure d'épaulement 21a, pour obtenir leur verrouillage et la fixation recherchée.

Les structures de liaison 3a avec moyen de suspension sont montées sous les plateaux supports 2 d'une manière identique à celle décrite ci-dessus pour les structures de liaison 3 sans moyen de suspension. Elles peuvent être utilisées pour relier deux plateaux supports 2 (les moyens de suspension se situent alors sous les deux plateaux support juxtaposés reliés) ; elles peuvent aussi être fixées sous un plateau support unique pour constituer un simple moyen support avec suspension.

Des structures de liaison 3 sans moyen de suspension peuvent être combinées avec des structures de liaison 3a avec moyen de suspension pour relier les plateaux supports 2 d'un même plan de couchage 1.

Le plan de couchage 1 illustré sur les figures 10 à 12 est de forme générale rectangulaire comprenant un assemblage de 65 plateaux support 2 (composé de 13 rangées de plateaux support 2, constituées chacune de 5 plateaux support 2).

Dans chaque rangée les plateaux support sont reliés entre eux par des structures de liaison 3a avec moyen de suspension (comme illustré sur la figure 14). Une structure de liaison 3a avec moyen de suspension est placée sous chaque plateau support 2 d'extrémité et sert juste de soutien en fin de rangée (comme illustré sur les figures 13 et 14) ; de plus les rangées successives de plateaux support sont reliées entre elles par des structures de liaison 3 sans moyen de suspension (comme illustré sur la figure 13).

Le nombre et le positionnement des structures de liaison 3a avec moyen de suspension sont adaptés en fonction du confort de suspension souhaité et pour assurer la stabilité de chaque plateau support.

Pour cela, chaque plateau support 2 est supporté au minimum par trois organes de suspension en Vé 3a31, de préférence par quatre organes de suspension en Vé 3a31.

Le caractère identique des moyens d'emboitement élastiques 32 et 3a2, permet l'utilisation combinée des structures de liaison 3 et 3a dans un même plan de couchage 1.

Plusieurs structures de liaison 3 et/ou 3a avec ou sans moyen de suspension peuvent être utilisées pour relier deux plateaux support 2 juxtaposés.

D'autre part, le plan de couchage ou d'assise selon l'invention peut comprendre plusieurs types de plateaux support, différents par leur forme et/ou leurs dimensions.

Par exemple, on peut utiliser des plateaux supports 2 de forme générale carrée, tels qu'illustrés sur les figures 2 à 4, combinés avec des plateaux support 2a de forme générale rectangulaire, dont un exemplaire est illustré sur la figure 15, pour obtenir le plan de couchage 1 visible sur la figure 16.

Le plateau support 2a a ici une longueur qui correspond à la longueur du côté du plateau support 2, et une largeur correspondant à une partie seulement (ici de l'ordre du 3/5e) de la longueur de ce côté de plateau support 2.

Le plateau support 2a comporte ainsi 15 orifices d'emboitement 21 (5 rangées de 3 orifices), identiques aux orifices d'emboitement des plateaux support 2.

D'une manière générale, sur chaque plateau support 2, 2a, les moyens d'ancrage 21 sont en un nombre qui est supérieur au nombre de moyens de fixation 32, 3a2 desdites structures de liaison 3, 3a susceptibles de lui être associés.

Dans le plan de couchage 1 de la figure 16, le principe de montage par rangées successives est identique à celui du plan de couchage rectangulaire des figures 10 à 12, excepté le fait que les rangées ne sont pas toutes identiques.

Le nombre de plateaux support, leurs dimensions et la distance entre eux, sont variables. Cette configuration permet une grande facilité pour se conformer aux courbes d'un lit ou d'un siège de forme complexe.

## Revendications

1. Plan de couchage ou d'assise, par exemple pour la réception d'un matelas ou d'un coussin, lequel plan de couchage ou d'assise (1) comprend une juxtaposition de plateaux support (2, 2a) rigides ou semi-rigides,
**caractérisé en ce que** chacun desdits plateaux support (2, 2a) est relié à au moins l'un des plateaux support (2, 2a) qui lui est adjacent par au moins une structure de liaison souple ou semi-rigide (3, 3a),
lesquels plateaux support (2, 2a) comprennent au moins trois moyens d'ancrage (21),
et lesquelles structures de liaison (3, 3a) comprennent deux extrémités chacune munie d'un moyen de fixation (32, 3a2) adapté auxdits moyens d'ancrage (21) desdits plateaux support (2, 2a).

2. Plan de couchage ou d'assise selon la revendication 1, **caractérisé en ce que** lesdits moyens d'ancrage (21) desdits plateaux support (2, 2a) sont tous identiques et **en ce que** lesdits moyens de fixation (32, 3a2) desdites structures de liaison (3, 3a) sont tous identiques.

3. Plan de couchage ou d'assise selon l'une quelconque des revendications 1 ou 2, **caractérisé en ce que** lesdits plateaux support (2, 2a) comprennent chacun au moins quatre moyens d'ancrage (21).

4. Plan de couchage ou d'assise selon l'une quelconque des revendications 1 à 3, **caractérisé en ce que** lesdits plateaux support (2, 2a) comprennent chacun un nombre de moyens d'ancrage (21) qui est supérieur au nombre de moyens de fixation (32, 3a2) desdites structures de liaison (3, 3a) susceptibles de lui être associés.

5. Plan de couchage ou d'assise selon l'une quelconque des revendications 1 à 4, **caractérisé en ce que** lesdits moyens d'ancrage (21) sont répartis sur la surface desdits plateaux support (2, 2a) selon une grille à pas constant ou sensiblement constant.

6. Plan de couchage ou d'assise selon l'une quelconque des revendications 1 à 5, **caractérisé en ce que** lesdits moyens d'ancrage (21) desdits plateaux support (2, 2a) consistent en des orifices d'emboitement (21) et **en ce que** lesdits moyens de fixation (32, 3a2) desdites structures de liaison (3, 3a) consistent en des moyens d'emboitement élastiques aptes à coopérer chacun avec l'un desdits orifices d'emboitement (21) desdits plateaux support (2, 2a).

7. Plan de couchage ou d'assise selon la revendication 6, **caractérisé en ce que** lesdits orifices d'emboitement (21) traversent toute l'épaisseur desdits plateaux support (2, 2a).

8. Plan de couchage ou d'assise selon l'une quelconque des revendications 1 à 7, **caractérisé en ce que** certaines au moins desdites structures de liaison (3) comprennent une bande de matière (33) allongée dont les deux extrémités (31) sont munies desdits moyens de fixation (32).

9. Plan de couchage ou d'assise selon la revendication 8, **caractérisé en ce que** ladite bande de matière (33) allongée est cintrée, en forme générale d'arc de cercle, de Vé ou de U.

10. Plan de couchage ou d'assise selon l'une quelconque des revendications 1 à 7, **caractérisé en ce que** certaines au moins desdites structures de liaison (3a) comprennent - lesdits moyens de fixation (3a2), - une embase d'appui (3a1), et - une structure de suspension (3a3) reliant lesdits moyens de fixation (3a2) et ladite embase d'appui (3a1).

11. Plan de couchage ou d'assise selon la revendication 10, **caractérisé en ce que** ladite embase d'appui (3a1) est en forme de bande allongée dont chacune des deux extrémités se prolonge par un organe de suspension (3a31) en forme de Vé, lesquels organes de suspension (3a31) en forme de Vé constituent ensemble ladite structure de suspension (3a3), l'extrémité desdits organes de suspension (3a31) opposée à celle reliée à ladite embase d'appui (3a1) comprenant l'un desdits moyens de fixation (3a2).

12. Plan de couchage ou d'assise selon l'une quelconque des revendications 1 à 11, **caractérisé en ce qu'**il comprend au moins deux types de plateaux support (2, 2a), différents par leur forme et/ou leurs dimensions.

13. Plan de couchage ou d'assise selon les revendications 8 et 10 en combinaison, **caractérisé en ce qu'**il comprend des structures de liaison (3) comprenant une bande de matière (33) allongée dont les deux extrémités (31) sont munies desdits moyens de fixation (32), et des structures de liaison (3a) comprenant - lesdits moyens de fixation (3a2), - une embase d'appui (3a1), et - une structure de suspension (3a3) reliant lesdits moyens de fixation (3a2) et ladite embase d'appui (3a1).
